# EUROPÄISCHE PATENTSCHRIFT

(11) **EP 1 309 380 B1**
(45) Veröffentlichungstag und Bekanntmachung des Hinweises auf die Patenterteilung: **16.06.2004**
(21) Anmeldenummer: 01967273.2
(22) Anmeldetag: 14.08.2001
(51) Int. Cl.: A63F 3/06, B41J 25/316, B41J 15/04

(54) **VORRICHTUNG ZUM BEARBEITEN VON FORMULAREN, INSBESONDERE WETTSCHEINEN**
DEVICE FOR TREATING FORMS, ESPECIALLY BETTING SLIPS
DISPOSITIF POUR TRAITER DES FORMULAIRES, EN PARTICULIER DES BORDEREAUX DE PARIS

(30) Priorität: 14.08.2000 DE 10039699
(43) Veröffentlichungstag der Anmeldung: 14.05.2003
(73) Patentinhaber: Wincor Nixdorf International GmbH, 33106 Paderborn (DE)
(72) Erfinder: KAMIN, Hartmut, 10585 Berlin (DE); BAITZ, Günter, 13629 Berlin (DE); MALKE, Wolfgang, 13465 Berlin (DE)
(74) Vertreter: Schaumburg, Thoenes, Thurn, Landskron Patentanwälte
(86) Internationale Anmeldenummer: PCT/EP2001/009397
(87) Internationale Veröffentlichungsnummer: WO 2002/013928

(56) Entgegenhaltungen:
- EP-A- 0 677 311
- US-A- 5 599 117

## Beschreibung

Die Erfindung betrifft eine Vorrichtung zum Bearbeiten von Wettscheinen, umfassend eine Lesestation mit einer eine spaltförmige Transportbahn für den Wettschein bildenden Transportvorrichtung und einen im Weg der Transportbahn angeordneten Lesekopf, der mit einer Steuer- und Auswerteeinheit verbunden ist.

Derartige Vorrichtungen werden beispielsweise in Lotto-Annahmestellen oder Wettbüros verwendet. Ein Bearbeitungsvorgang läuft dabei üblicherweise folgendermaßen ab. Ein von einem Kunden ausgefüllter Wettschein wird in die Lesestation eingeführt und mit Hilfe des Lesekopfes, beispielsweise eines Scanners, abgetastet. Die abgetasteten Daten werden gespeichert und der Kunde erhält den Wettschein oder eine Kopie desselben als Quittung zurück. Will der Kunde einen Gewinn einlösen, so wird der Wettschein oder die Quittungskopie wieder in ein Lesegerät eingeführt. In der Steuer- und Auswerteeinheit wird geprüft, ob die erfaßten Daten einer Gewinnkombination entsprechen. Anschließend muß der präsentierte Wettschein entwertet werden, um einen Mißbrauch durch mehrfaches Präsentieren desselben Wettscheines zu verhindern.

Bisher benötigte man zur Durchführung dieser Vorgänge verschiedene Geräte oder es wurden einfach integrierte Entwertungsstempel verwendet.

Eine Vorrichtung der eingangs genannten Art ist beispielsweise aus. der DE 69 121 035 T2 bekannt. Diese Schrift zeigt ein Faksimilegerät mit einer annähernd horizontalen Transportbahn für ein einlaufendes Schriftstück, das mit einem im Wege der Transportbahn angeordneten Lesekopf abgetastet werden kann. Stromabwärts des Lesekopfes ist eine Druckeinrichtung mit einem quer zur Transportrichtung des Schriftstückes bewegbaren Tintenstrahldrucker angeordnet, der in eine am Ende der Druckzeile vorgesehene Ruhestellung gefahren werden kann. Die Druckvorrichtung dient dazu, auf die Rückseite des Schriftstückes, dessen Inhalt übertragen werden soll, ein Übertragungsprotokoll aufzudrucken.

Die EP 0 718 110 A beschreibt einen Thermodrucker, bei dem der Thermodruckkopf zwischen einer Arbeitsstellung, in der er unter Druck an einer das Druckwiderlager bildenden Druckwalze anliegt, und einer Stellung verstellbar ist, in der der Thermodruckkopf von der Druckwalze abgehoben ist.

Das Dokument US 5 599 117 A beschreibt eine Vorrichtung zum Drucken von Flugtickets, bei der ein Lesekopf und eine Druckvorrichtung an derselben Transportbahn und - in der Betriebsstellung der Vorrichtung - Waagerecht auf gleicher Höhe angeordnet sind.

Der Erfindung liegt die Aufgabe zugrunde, eine Vorrichtung der eingangs genannten Art so auszubilden, daß der Ablauf der vorstehend beschriebenen Bearbeitungsvorgänge vereinfacht wird.

Diese Aufgabe wird erfindungsgemäß durch die im Anspruch 1 angegebenen Merkmale gelöst.

Die erfindungsgemäße Vorrichtung bietet die Möglichkeit, einerseits einen Wettschein einzulesen und andererseits ihn nach dem Überprüfen auf mögliche Gewinnkombinationen mittels der Druckvorrichtung zu entwerten. Beim Einlesen des Wettscheines wird. der Druckkopf in seine Ruhestellung gestellt, so daß der Wettschein die Lesestation durchläuft und unverändert an den Kunden zurückgegeben werden kann. Zur Entwertung wird der Druckkopf in seine Arbeitsstellung verstellt, so daß der von dem Kunden zur Einlösung eines möglichen Gewinnes präsentierte Wettschein unmittelbar oder nach abermaligem Einlesen mit einem Entwertungsaufdruck versehen werden kann.

Die Druckvorrichtung kann auch dazu verwendet werden, den Wettschein mit einem Quittungsaufdruck zu versehen. Von Vorteil ist, daß der Entwertungs- oder Quittungsaufdruck variable Informationen enthalten kann wie z.B. das Datum, eine fortlaufende Nummer, Informationen über die Annahmestelle, wechselnde Werbeaufdrucke und dergleichen.

Die stromabwärts des Druckwiderlagers angeordnete Blattauflage dient zum Auffangen der Wettscheine nach dem Durchlaufen der Lesestation und der Druckstation, wobei die Blätter aufgrund der Schwerkraft in die Blattablage fallen.

Anstatt dem Kunden den Wettschein unmittelbar als Quittung zurückzugeben, kann auch eine spezielle Quittung gedruckt werden. Hierzu wird erfindungsgemäß vorgeschlagen, daß zwischen der Transportbahn und dem Druckwiderlager ein Zuführspalt für einen Druckträger vorgesehen ist. Damit kann die Quittung mit derselben Druckvorrichtung gedruckt werden, die auch den Entwertungsdruck vornimmt.

Die Transportvorrichtung kann in an sich bekannter Weise mindestens zwei die Transportbahn definierende antreibbare Walzenpaare haben, die - in Transportrichtung betrachtet - vor bzw. hinter dem Lesekopf angeordnet sind, wobei das Druckwiderlager eine Druckwalze ist, die von dem Antrieb der Transportwalze antreibbar ist. Dadurch spart man einen eigenen Antrieb für die Druckwalze.

Bei einer bevorzugten Ausführungsform ist der Druckkopf ein an einem Schwenkträger angeordneter Thermodruckkopf, so daß das Verstellen des Druckkopfes auf einfache Weise durch eine Schwenkbewegung des Schwenkträgers realisiert werden kann.

Zweckmäßigerweise hat die Vorrichtung ein Lager für eine Vorratsrolle eines bahnförmigen Druckträgers und eine Zuführeinrichtung für den Druckträger, wobei nahe dem Druckwiderlager eine Schneidevorrichtung zum Abtrennen eines bedruckten Abschnittes von der Druckträgerbahn angeordnet ist.

Die Schneidevorrichtung kann an sich vor oder hinter der Druckwalze angeordnet sein. Bei einer bevorzugten Lösung ist die Schneidevorrichtung aber stromaufwärts des Druckwiderlagers hinter einer Leitfläche angeordnet, welche einerseits aus der Transportbahn austretende Blätter und andererseits den Druckträger zu der Druckvorrichtung leitet. Damit kann ein unbeabsichtigtes Zerschneiden des aus der Lesevorrichtung kommenden Blattes vermieden werden.

Weitere Merkmale und Vorteile der Erfindung ergeben sich aus der folgenden Beschreibung, welche in Verbindung mit den beigefügten Zeichnungen die Erfindung anhand von Ausführungsbeispielen erläutert. Es zeigen:
- Figur 1 und 2: eine schematische Seitenansicht einer erfindungsgemäßen Wettschein-Bearbeitungsvorrichtung in zwei verschiedenen Stellungen des Druckkopfes,
- Figur 3: eine der Figur 1 entsprechende Ansicht einer zweiten Ausführungsform der erfindungsgemäßen Bearbeitungsvorrichtung mit einer Vorratsrolle für einen Druckträger und
- Figur 4: eine Darstellung der Einzelheit A in Figur 3 in vergrößertem Maßstab.

Die in den Figuren 1 und 2 dargestellte Vorrichtung zur Bearbeitung von Wettscheinen hat einen Geräterahmen 10 mit einer vertikalen Wand 11, an der eine allgemein mit 12 bezeichnete Lesevorrichtung für Wettscheine befestigt ist. Die Lesevorrichtung hat ein Gehäuse 14, das an seiner Oberseite einen Eingabeschlitz 16 und an seiner Unterseite einen Ausgabeschlitz 18 für einen strichpunktiert angedeuteten Wettschein 20 hat. Zwischen Eingabeschlitz 16 und Ausgabeschlitz 18 erstreckt sich eine mit 22 bezeichnete Transportbahn, an der ein Lesekopf oder Scanner 24 angeordnet ist. Die Transportbahn 22 wird von einer Transportvorrichtung 26 definiert, die ein erstes Transportwalzenpaar 28 oberhalb des Lesekopfes 24 und ein zweites Transportwalzenpaar 30 unterhalb des Lesekopfes 24 umfaßt. Das Transportwalzenpaar 30 wird von einem Motor 32 angetrieben. Das erste Transportwalzenpaar 28 wird über eine Getriebeverbindung 34 von dem Transportwalzenpaar 30 her angetrieben.

Unterhalb der Lesevorrichtung 12 befindet sich eine von ei-nem gekrümmten Blech oder dergleichen gebildete Blattablage 36 zum Auffangen der aus dem Ausgabeschlitz 18 austretenden Wettscheine 20.

Ferner ist unterhalb des Ausgabeschlitzes 18 der Lesevorrichtung 12 eine allgemein mit 38 bezeichnete Druckvorrichtung angeordnet. Diese umfaßt einen Thermodruckkopf 40, der an einem um eine Achse 42 schwenkbar gelagerten Schwenkträger 44 befestigt ist. Der Schwenkträger 44 ist in Form eines zweiarmigen Hebels ausgebildet und hat an seinem dem Druckkopf 40 fernen Hebelarm einen Längsschlitz 46, in den ein Zapfen 48 eingreift, der an einem um eine Achse 50 drehbar gelagerten Zahnrad 52 befestigt ist. Das Zahnrad 52 kämmt mit einem Ritzel 54, das auf der Ausgangswelle eines Motors 56 sitzt. Durch Drehen des Zahnrades 52 mittels des Motors 56 kann der Schwenkträger 44 und damit der Druckkopf 40 zwischen der in der Figur 1 dargestellten Ruhestellung und der in Figur 2 dargestellten Druckstellung verschwenkt werden, in der er an einem unmittelbar unterhalb des Ausgabespaltes 18 angeordneten walzenförmigen Druckwiderlager 58 anliegt. Das walzenförmige Druckwiderlager 58 wird ebenfalls über ein Getriebe 59 von dem Transportwalzenpaar 30 her angetrieben.

An der Unterseite des Gehäuses 14 der Lesevorrichtung 12 ist ein Leitblech 60 angeordnet, das dazu dient, einen aus dem Ausgabespalt 18 austretenden Wettschein 20, der in den Figuren 1 bis 3 durch eine gestrichelte Linie dargestellt ist, in den Druckspalt zwischen dem Druckwiderlager 58 und dem Druckkopf 40 zu leiten, wie dies durch die strichpunktierte Linie wiedergegeben ist.

Der Lesekopf 24 ist mit einer Steuer- und Auswerteeinheit 62 verbunden, der die von dem Lesekopf erfaßten Daten zugeführt werden. Die Steuer- und Auswerteeinheit 62 steuert ferner die Druckvorrichtung 38, d.h. den Druckkopf 40 und den Motor 56, wie dies durch die strichpunktierten Linien in den Figuren 1 und 2 angedeutet ist.

Die soweit beschriebene Bearbeitungsvorrichtung kann dazu verwendet werden, zunächst einen von einem Kunden ausgefüllten Wettschein zu lesen, der von der Transportvorrichtung 26 entlang der Transportbahn 22 an dem Lesekopf 24 vorbei geführt wird. Die dabei erfaßten Daten werden der Steuer- und Auswerteeinheit 62 zugeführt. Der Wettschein 20 wird durch den Ausgabespalt 18 des Gehäuses 14 ausgegeben und von der Blattablage 36 aufgefangen.

Die Vorrichtung kann aber auch dazu verwendet werden, eine Wettscheinquittung oder das von dem Kunden behaltene Doppel des Wettscheines zu lesen, wenn der Kunde einen Gewinn einlösen möchte. Die dabei von dem Lesekopf 24 erfaßten Daten werden dann in der Steuer- und Auswerteeinheit 62 mit den bereits abgespeicherten Daten und den möglichen Gewinnkombinationen verglichen. Um ein mehrfaches Präsentieren des Wettscheines oder der Wettscheinquittung zu verhindern, wird der Wettschein anschließend mittels der Druckvorrichtung 38 entwertet. Hierzu wird der Druckkopf 40 in seine in der Figur 2 dargestellte Druckstellung verschwenkt, so daß der aus dem Ausgabespalt 18 austretende Wettschein auf seinem Weg zur Blattablage 36 mit einem Entwertungsdruck versehen werden kann.

Die Druckvorrichtung 38 kann auch dazu verwendet werden, eine Wettscheinquittung zu drucken. Hierzu wird auf die Figuren 3 und 4 verwiesen, welche eine weitere Ausführungsform der Erfindung zeigen, wobei die mit der Ausführungsform gemäß den Figuren 1 und 2 übereinstimmenden Teile mit denselben Bezugszeichen versehen sind.

Der Rahmen 10 der Bearbeitungsvorrichtung hat ein Lager 64 für eine Vorratsrolle 66 eines bahnförmigen Druckträgers 68, der durch einen Spalt 70 in der vertikalen Rahmenwand 11 hindurch mittels einer Zuführeinrichtung 72 (Figur 4) zur Druckvorrichtung 38 geführt wird.

Die Zuführeinrichtung 72 umfaßt ein Transportwalzenpaar 74, dessen Walzen durch einen Motor 76 angetrieben werden. Das Transportwalzenpaar 74 ist so angeordnet, daß die Druckträgerbahn 68 an der Unterseite des Leitbleches 60 entlang durch eine Schneidevorrichtung 78 zum Druckwiderlager 58 geführt wird.

Die Schneidevorrichtung 78 umfaßt in an sich bekannter Weise ein zylindrisches Drehmesser 80, das zwei achsparallele Schlitze 82 und 84 zum Durchtritt der Druckträgerbahn 68 hat. Dieses Drehmesser 80 kann mittels eines Motors 86 um die Zylinderachse hin und her gedreht werden. Innerhalb des Drehmessers 80 befindet sich eine stationäre Klinge 88, die mit einer Schneidekante 90 zusammenwirkt, welche den Schlitz 84 begrenzt.

Sind mittels des Lesekopfes 24 die Daten eines von dem Künden ausgefüllten Wettscheines gelesen worden, so wird die Zuführeinrichtung 72 für den Druckträger 68 aktiviert und der Druckkopf 40 in seine in der Figur 2 dargestellte Druckstellung verschwenkt. Die von dem Lesekopf 24 gelesenen Daten werden dann über den Druckkopf 40 mit den entsprechenden Quittungsvermerken ausgedruckt. Der den Quittungsdruck tragende Abschnitt oder Beleg wird durch die Schneidevorrichtung 78 von der Druckträgerbahn 68 abgetrennt und fällt ebenfalls in die Blattablage 36.

Die in der Figur 3 dargestellte Ausführungsform ermöglicht somit das Lesen des Wettscheines, das Drucken eines Beleges oder einer Quittung, das Lesen der Quittung und das Entwerten derselben.

Mit der vorstehend beschriebenen Vorrichtung können auch andere Formulare, Belege und dergleichen gelesen und bedruckt werden.

## Patentansprüche

1. Vorrichtung zum Bearbeiten von Wettscheinen, umfassend eine Lesestation (12) mit einer eine spaltförmige Transportbahn (22) für den Wettschein (20) bildenden Transportvorrichtung (26) und einen im Weg der Transportbahn (22) angeordneten Lesekopf (24), der mit einer Steuer- und Auswerteeinheit (62) verbunden ist, **dadurch gekennzeichnet, daß** in Verlängerung der mindestens annähernd vertikal gerichteten Transportbahn (22) unterhalb des Lesekopfes (24) - bezogen auf die Stellung der Vorrichtung im Gebrauch - eine mit der Steuer- und Auswerteeinheit (62) verbundene Druckvorrichtung (38) mit einem Druckwiderlager (58) und einem Druckkopf (40) angeordnet ist, der zwischen einer dem Druckwiderlager (58) fernen Ruhestellung und einer dem Druckwiderlager (58) nahen Arbeitsstellung verstellbar ist, daß stromabwärts des Druckwiderlagers (58) unterhalb desselben - bezogen auf die Stellung der Vorrichtung im Gebraucheine Blattablage (36) angeordnet ist und daß zwischen der Transportbahn (22) und dem Druckwiderlager (58) ein Zuführspalt für einen Druckträger (68) vorgesehen ist.

2. Vorrichtung nach Anspruch 1, **dadurch gekennzeichnet, daß** die Transportvorrichtung (26) mindestens zwei die Transportbahn (22) definierende antreibbare Walzenpaare (28, 30) hat, die - in Transportrichtung betrachtet - vor bzw. hinter dem Lesekopf (24) angeordnet sind, und daß das Druckwiderlager (58) eine Druckwalze ist, die von dem Antrieb (32) der Transportwalzen (28, 30) antreibbar ist.

3. Vorrichtung nach Anspruch 1 oder 2, **dadurch gekennzeichnet, daß** der Druckkopf (40) ein an einem Schwenkträger (44) angeordneter Thermodruckkopf ist.

4. Vorrichtung nach einem der Ansprüche 1 bis 3, **dadurch gekennzeichnet, daß** sie ein Lager (64) für eine Vorratsrolle (66) eines bahnförmigen Druckträgers (68) und eine Zuführeinrichtung (72) für den Druckträger (68) hat und daß nahe dem Druckwiderlager (58) eine Schneidevorrichtung (80) zum Abtrennen eines bedruckten Abschnittes von der Druckträgerbahn (68) angeordnet ist.

5. Vorrichtung nach Anspruch 4, **dadurch gekennzeichnet, daß** die Schneidevorrichtung (80) stromaufwärts des Druckwiderlagers (58) hinter einer Leitfläche (60) angeordnet ist, welche einerseits aus der Transportbahn (22) austretende Blätter (20) und andererseits den Druckträger (68) zu der Druckvorrichtung (38) leitet.

## Claims

1. A device for the processing of betting slips, including a reading station (12) with a transport device (26) forming a slot-shaped transport path (22) for the betting slip (20) and a reading head (24) arranged in the way of the transport path (22), which reading head (24) is connected with a control and evaluation unit (62), **characterized in that** below the reading head (24) - with respect to the position of the device in use - in an extension of the at least nearly vertically directed transport path (22) is arranged a printing device (38) connected with the control and evaluation unit (62) and having a print backup abutment (58) and a print head (40), which print head is movable between a rest position remote from the print backup abutment (58) and a working position near the print backup abutment (58), **in that** a sheet tray (36) is arranged downstream of and below the print backup abutment (58) - with respect to the position of the device in use, and **in that** between the transport path (22) and the print backup abutment (58) is provided a delivery slot for a printing medium (68).

2. The device according to claim 1, further **characterized in that** the transport device (26) has at least two drivable roll pairs (28, 30) defining the transport path (22), and which - in respect to the transport direction - are arranged in front of and behind the reading head (24), and **in that** the print backup abutment (58) is a printing roll, which is drivable from the drive (32) of the transport rolls (28, 30).

3. The device according to claim 1 or 2, further **characterized in that** the print head (40) is a thermal print head arranged on a pivotal carrier (44).

4. The device according to one of claims 1 to 3, further **characterized in that** it has a support (64) for a supply roll (66) of a web-shaped printing medium (68) and a feed mechanism (72) for the printing medium (68), and **in that** near to the print backup abutment (58) is arranged a cutting mechanism (80) for separating a printed section from the printing medium web (68).

5. The device according to claim 4, further **characterized in that** the cutting mechanism (80) is arranged upstream of the print backup abutment (58) behind a deflector (60) which deflector guides on the one hand slips (20) escaping from the transport path (22) and on the other hand the printing medium (68) to the printing mechanism.

## Revendications

1. Dispositif pour traiter des bordereaux de paris, comprenant un poste de lecture (12) comportant un dispositif de transport (26) formant un chemin de transport (22) en forme de fente pour le bordereau de pari (20) et une tête de lecture (24) disposée dans la trajectoire du chemin de transport (22), qui est reliée à une unité de commande et d'analyse (62), **caractérisé en ce qu'**un dispositif d'impression (38) relié à l'unité de commande et d'analyse (62) est disposé dans le prolongement du chemin de transport (22), dirigé au moins à peu près verticalement, au-dessous de la tête de lecture (24) - par rapport à la position du dispositif en cours d'utilisation -, comportant une butée d'impression (58) et une tête d'impression (40) qui peut être déplacée entre une position de repos distante de la butée d'impression (58) et une position de travail proche de la butée d'impression (58), qu'un récepteur de feuilles (36) est disposé en aval de la butée d'impression (58) et au-dessous de cette dernière - par rapport à la position du dispositif en cours d'utilisation -, et qu'une fente d'alimentation pour un support d'impression (68) est prévue entre le chemin de transport (22) et la butée d'impression 58.

2. Dispositif suivant la revendication 1, **caractérisé en ce que** le dispositif de transport (26) présente au moins deux paires de cylindres (28, 30) entraînables définissant le chemin de transport (22), qui sont disposés - vus dans la direction de transport - en amont et en aval de la tête de lecture (24), et que la butée d'impression (58) est un cylindre d'impression entraînable par l'entraînement (32) des cylindres de transport (28, 30).

3. Dispositif suivant l'une des revendications 1 et 2, **caractérisé en ce que** la tête d'impression (40) est une tête d'impression thermique disposée sur un support pivotant (44).

4. Dispositif suivant l'une des revendications 1 à 3, **caractérisé en ce qu'**il présente un palier (64) pour un rouleau débiteur (66) d'un support d'impression (68) en forme de bande et un dispositif d'alimentation (72) pour le support d'impression (68), et qu'un dispositif de coupe (80) est disposé près de la butée d'impression (58) pour séparer une section imprimée de la bande de support d'impression (68).

5. Dispositif suivant la revendication 4, **caractérisé en ce que** le dispositif de coupe (80) est disposé en amont de la butée d'impression (58) derrière une surface de guidage (60) qui guide d'un côté des feuilles (20) sortant du chemin de transport (22) et de l'autre côté le support d'impression (68) vers le dispositif d'impression (38).
